# EUROPÄISCHE PATENTSCHRIFT

(11) **EP 1 068 050 B1**
(45) Veröffentlichungstag und Bekanntmachung des Hinweises auf die Patenterteilung: **18.08.2004**
(21) Anmeldenummer: 99958119.2
(22) Anmeldetag: 24.11.1999
(51) Int. Cl.: B25B 5/12

(54) **KNIEHEBEL-SPANNVORRICHTUNG**
ARTICULATED LEVER TENSIONING DEVICE
DISPOSITIF DE SERRAGE A GENOUILLERE

(30) Priorität: 27.01.1999 DE 29901363 U
(43) Veröffentlichungstag der Anmeldung: 17.01.2001
(73) Patentinhaber: FESTO AG & Co, 73734 Esslingen (DE)
(72) Erfinder: GLASENAPP, Uwe, D-52355 Düren (DE); LICHTENBERGER, Thomas, D-73345 Hohenstadt (DE)
(74) Vertreter: Abel, Martin, Dipl.-Ing.
(86) Internationale Anmeldenummer: PCT/EP1999/009082
(87) Internationale Veröffentlichungsnummer: WO 2000/044531

(56) Entgegenhaltungen:
- EP-A- 0 849 047
- EP-A- 0 894 573
- DE-U- 29 614 630
- DE-U- 29 713 944
- US-A- 4 905 973
- US-A- 5 575 462

## Beschreibung

Die Erfindung betrifft eine Kniehebel-Spannvorrichtung, mit einem stirnseitig an einer Betätigungseinrichtung angeordneten Lagerungskopf, an dem eine einen Spannarm enthaltende Schwenkeinheit um eine Schwenkachse zwischen einer Freigabestellung und einer Spannstellung verschwenkbar gelagert ist, mit einer in den Lagerungskopf eintauchenden Betätigungsstange der Betätigungseinrichtung, ferner mit einem einerseits über eine erste Lagerstelle an der Betätigungsstange und andererseits, mit Abstand zu der Schwenkachse, über eine zweite Lagerstelle an der Schwenkeinheit angelenkten Zwischenglied, und mit einer am Lagerungskopf vorgesehenen und zur Vorgabe der Spannstellung des Spannarmes dienenden Anschlagfläche, die in der Schwenkbahn der Schwenkeinheit liegt und zur Vorgabe der Spannstellung mit der Schwenkeinheit zusammenarbeitet, wobei sie so angeordnet ist, dass die Schwenkeinheit schon kurz vor Erreichen des Totpunktes der Kniehebelanordnung an der Anschlagfläche zur Anlage kommt.

Eine Kniehebel-Spannvorrichtung dieser Art geht aus der US-A-4 905 973 hervor. Sie verfügt über eine von der Schwenkeinheit und dem Zwischenglied gebildete Kniehebelanordnung, die durch die am dem Zwischenglied gelagerte Betätigungsstange der Betätigungseinrichtung aktiviert wird. Beim Ausfahren der Betätigungsstange wird die Schwenkeinheit mit ihrem Spannarm in die Spannstellung verlagert, eine einfahrende Betätigungsstange bewirkt ein Zurückschwenken in die Freigabestellung. Zur Vorgabe der Spannstellung ist ein stationärer Endstellungsanschlag vorgesehen, der über eine am Lagerungskopf vorgesehene Anschlagfläche verfügt, auf die die Schwenkeinheit bei Erreichen der Spannstellung aufprallt.

Aus der einen Stand der Technik gemäß Artikel 54 (3) und (4) EPÜ bildenden EP-A-0 849 047 geht ebenfalls eine Kniehebel-Spannvorrichtung hervor, bei der die Anschlagfläche in der Schwenkbahn der Schwenkeinheit liegt. Dabei kommt die Schwenkeinheit schon kurz vor Erreichen des Totpunktes der Kniehebelanordnung an der Anschlagfläche zur Anlage.

Der Totpunkt ist dadurch definiert, dass der von der Längsachse der Betätigungsstange und der die beiden Lagerstellen verbindenden gedachten Verbindungslinie eingeschlossene Winkel einen rechten Winkel bildet. Bei ausgehend von der Freigabestellung des Spannarmes ausfahrender Betätigungsstange verringert sich der zunächst noch stumpfe eingeschlossene Winkel allmählich, bis der Totpunkt erreicht ist, wobei sich die Betätigungsstange anschließend zweckmäßigerweise noch geringfügig weiterbewegt, bis der eingeschlossene Winkel etwas geringer als 90° ist. Beim Durchlaufen des Totpunktes bewegt sich die erste Lagerstelle entlang eines konkaven Endabschnittes einer am Lagerungskopf vorgesehenen Zwangsführung.

Aufgabe der Erfindung ist es, eine Kniehebel-Spannvorrichtung der eingangs genannten Art zu schaffen, bei der die verschleißfördernden Belastungen reduziert sind.

Zur Lösung dieser Aufgabe ist vorgesehen, dass die Gelenkverbindung im Bereich wenigstens einer der beiden Lagerstellen so ausgeführt ist, dass zumindest beim Durchlaufes des Totpunktes eine radiale relative Bewegungsmöglichkeit zwischen den aneinander angelenkten Teilen gegeben ist.

Auf diese Weise erfolgt die Definition der Spannstellung weiterhin durch das Zusammenwirken zwischen einer lagerkopfseitigen Anschlagfläche und der den Spannarm enthaltenden Schwenkeinheit selbst. Dies bewirkt eine Reduzierung der im Betrieb bei Erreichen der Spannstellung auftretenden Schläge und dementsprechend der Belastung der Betätigungseinrichtung und deren Bestandteilen. Auf Grund der relativen Bewegungsmöglichkeit zwischen den aneinander angelenkten Teilen kann die Kniehebelanordnung den Totpunkt problemlos überwinden. Die Beweglichkeit kann beispielsweise durch entsprechende Ausgestaltung der Lagerungen und/oder durch Einsatz geeigneter Elastikmittel realisiert werden.

Vorteilhafte Weiterbildungen der Erfindung gehen aus den Unteransprüchen hervor.

Die Schwenkeinheit weist zweckmäßigerweise einen drehfest mit dem Spannarm verbundenen Schwenkhebel auf, an dem sich die zweite Lagerstelle befindet und der mit der lagerkopfseitigen Anschlagfläche zusammenarbeitet. Dieser Schwenkhebel kann ein bezüglich des Spannarmes separates Bauteil sein, das drehfest auf einem am Lagerungskopf drehbar gelagerten und dabei die Schwenkachse definierenden Lagerbolzen sitzt, an dem seinerseits der Spannarm drehfest angebracht ist. Eine derartige Anordnung begünstigt die Unterbringung des Schwenkhebels im Innern des Lagerungskopfes und in unmittelbarer Nachbarschaft der Betätigungsstange. Der Spannarm selbst kann sich außerhalb des Lagerungskopfes befinden, so dass der Lagerungskopf mit kompakten Abmessungen ausgeführt werden kann.

Bevorzugt ist die Anschlagfläche an der Innenseite einer sich parallel zur Schwenkachse der Schwenkeinheit erstreckenden und der Schwenkachse radial vorgelagerten Wand des Lagerungskopfes vorgesehen. Bei einer mit einem Schwenkhebel ausgestatteten Schwenkeinheit verläuft besagte Wand zweckmäßigerweise vor dem Schwenkhebel mit zur Schwenkebene rechtwinkeliger Ausrichtung.

Die Endstellung der Betätigungsstange kann beispielsweise dadurch vorgegeben werden, dass ein mit der Betätigungsstange verbundener Kolben der Betätigungseinrichtung an einem Deckel der Betätigungseinrichtung zur Anlage gelangt. Da die bewegte Mimik zuvor allerdings schon abgebremst wurde, ist die Beanspruchung des Kolbens hier nurmehr gering.

Um die Beanspruchung der Betätigungseinrichtung auch beim in die Freigabestellung erfolgenden Verlagen des Spannarmes so gering wie möglich zu halten, ist zur Vorgabe der Freigabestellung zweckmäßigerweise eine außerhalb der Betätigungseinheit an der Betätigungsstange vorgesehene zweite Anschlagfläche vorhanden, die auf eine Gegenanschlagfläche am Lagerungskopf auflaufen kann.

Nachfolgend wird die Erfindung anhand der beiliegenden Zeichnung näher erläutert. In dieser zeigen:
- Fig. 1: eine bevorzugte Bauform der erfindungsgemäßen Kniehebel-Spannvorrichtung bei in der Spannstellung befindlichem Spannarm und teilweise im Längsschnitt gemäß Schnittlinie I-I aus Fig. 2,
- Fig. 2: die Kniehebel-Spannvorrichtung in axialer Draufsicht auf den Lagerungskopf mit Blickrichtung gemäß Pfeil II aus Fig. 2 und
- Fig. 3: die Kniehebel-Spannvorrichtung aus Fig. 1 und 2 in einer auf den Lagerungskopf beschränkten Teildarstellung in einer Zwischenstellung des Spannarmes beim Übergang zwischen der Spannstellung und der Freigabestellung.

Die beispielsgemäße Kniehebel-Spannvorrichtung 1 enthält eine Betätigungseinrichtung 2, die von einem fluidbetriebenen Arbeitszylinder und dabei insbesondere von einem Pneumatikzylinder gebildet ist. Sie verfügt über ein längliches Gehäuse 3 mit einem rohrähnlichen Mittelteil 4 und endseitig an diesem festgelegten Abschlußdeckeln 5, 6. Der Innenraum des Gehäuses 3 wird von einem darin axial verschiebbar angeordneten Kolben 7 axial in zwei Arbeitsräume unterteilt, die über gehäuseinterne Fluidkanäle 8 abwechselnd mit einem fluidischen Druckmedium beaufschlagt oder entlastet bzw. entlüftet werden können, um eine axiale Linearbewegung des Kolbens 7 hervorzurufen.

An dem Kolben 7 ist eine nachfolgend als Betätigungsstange 12 bezeichnete Kolbenstange angebracht, die den vorderen Abschlußdeckel 5 unter Abdichtung durchsetzt. Ihr außerhalb des Gehäuses 3 befindlicher äußerer Endabschnitt 13 taucht dabei in den Innenraum 14 eines an die vordere Stirnseite des Gehäuses 3 angesetzten Lagerungskopfes 15 ein. Die Eintauchtiefe hängt von der momentanen Axialposition der Betätigungsstange 12 ab, die durch die erwähnte Fluidbeaufschlagung des Kolbens 7 vorgegeben werden kann.

An dem Lagerungskopf 15 ist eine allgemein mit Bezugsziffer 16 bezeichnete Schwenkeinheit verschwenkbar gelagert. Die durch Bezugsziffer 17 bezeichnete Schwenkachse liegt seitlich neben der axialen Bewegungsbahn der Betätigungsstange 12 und verläuft rechtwinkelig zu deren Längsachse 18.

Wesentlicher Bestandteil der Schwenkeinheit 16 ist ein Spannarm 22. Er ragt vom Lagerungskopf 15 weg und kann beispielsweise dazu verwendet werden, um in der Fertigungsund Montagetechnik ein oder mehrere Werkstücke zu spannen. Die Schwenkbarkeit der Schwenkeinheit 16 macht es möglich, den Spannarm 22 gemäß Doppelpfeil 23 zwischen der aus Fig. 1 ersichtlichen Spannstellung und einer nicht näher dargestellten Freigabestellung relativ zum Lagerungskopf 15 zu verschwenken. Zentrum der Schwenkbewegung ist die Schwenkachse 17. Hervorgerufen wird die Schwenkbewegung durch die Betätigungseinrichtung 2 und dabei insbesondere durch deren Betätigungsstange 12, die im Innenraum 14 des Lagerungskopfes 15 mit der Schwenkeinheit 16 in Antriebsverbindung steht. Hierzu ist der äußere Endabschnitt 13 der Betätigungsstange 12 über ein ein- oder mehrteiliges Zwischenglied 24 an der Schwenkeinheit 16 angelenkt.

Im einzelnen ist das Zwischenglied 24 über eine erste Lagerstelle 25 an der Betätigungsstange 12 drehgelagert. Die zugeordnete erste Drehachse ist in der Zeichnung mit Bezugsziffer 26 versehen. Mit seinem entgegengesetzten Endbereich ist das zum Beispiel laschenartige Zwischenglied 24 über eine zweite Lagerstelle 27 an der Schwenkeinheit 16 drehbar angelenkt, wobei die zugehörige zweite Drehachse durch Bezugsziffer 28 markiert ist.

Die beiden Drehachsen 26, 28 verlaufen parallel zur Schwenkachse 17, wobei die an der Schwenkeinheit 16 vorgesehene zweite Drehachse 28 mit Abstand zu der Schwenkachse 17 verläuft. Der sich zwischen der zweiten Drehachse 28 und der Schwenkachse 17 erstreckende Abschnitt der Schwenkeinheit 16 repräsentiert somit einen ersten Hebel 32, der mit dem einen zweiten Hebel 33 repräsentierenden Zwischenglied 24 eine Kniehebelanordnung 34 definiert.

Der erste Hebel 32 könnte ein einstückiger Bestandteil der Schwenkeinheit 16 sein. Zugunsten eines kompakten Aufbaus und einer einfachen Montage ist er beim Ausführungsbeispiel allerdings als bezüglich des Spannarms 22 separater, gleichwohl jedoch drehfest mit dem Spannarm 22 verbundener Schwenkhebel 35 ausgeführt. Die nähere bevorzugte Konstruktion hierzu macht vor allem die Fig. 2 gut deutlich.

Demnach ist ein die Schwenkachse 17 definierender Lagerbolzen 36 am Lagerungskopf 15 drehgelagert. Er durchsetzt den Lagerungskopf 15, aus dem er an entgegengesetzten Seiten herausragt, wobei der außerhalb des Lagerungskopfes 15 angeordnete Spannarm 22 an den beiden äußeren Endabschnitten 37 des Lagerbolzens 36 drehfest fixiert ist. Dabei kann der Lagerungskopf 15 über zwei zumindest partiell zueinander beabstandete und insbesondere parallel zueinander verlaufende plattenartige Seitenwände 38 verfügen, zwischen denen sich der Innenraum 14 befindet und die der Lagerbolzen 36 unter Zwischenschaltung einer nicht näher dargestellten Drehlagerung durchquert. Der Spannarm 22 kann an seinem dem Lagerungskopf 15 zugewandten Ende gabelartig ausgeführt sein und den Lagerungskopf 15 mit den am Lagerbolzen 36 fixierten Armen teilweise übergreifen.

Der Schwenkhebel 35 sitzt drehfest auf dem den Innenraum 14 durchquerenden Mittelabschnitt des Lagerbolzens 36. Ausgehend von diesem Lagerbolzen 36 ragt er zu der der Betätigungseinrichtung 2 entgegengesetzten Vorderseite des Lagerungskopfes 15, wo sich die zweite Lagerstelle 27 befindet, an der das Zwischenglied 24, insbesondere ebenfalls über eine Gelenkbolzenverbindung, angelenkt ist.

Die erste Lagerstelle 25 ist zweckmäßigerweise ebenfalls unter Verwendung eines zweiten Lagerbolzens 42 realisiert. Dieser durchsetzt ein am stirnseitigen Ende der Betätigungsstange 12 vorgesehenes Lagerauge 43 und gleichzeitig den zugeordneten Endabschnitt des Zwischengliedes 24, das beim Ausführungsbeispiel über zwei insbesondere starr miteinander verbundene Laschenelemente 44 verfügt, die sowohl das Lagerauge 43 als auch den Schwenkhebel 35 auf entgegengesetzten Seiten flankieren.

Der zweite Lagerbolzen 42 ist über das Zwischenglied 24 hinaus beidseits axial verlängert und trägt auf seinen Endabschnitten insbesondere drehbar gelagert und vorzugsweise rollenartig ausgebildete Führungselemente 45. Diese laufen jeweils in einer Führungsnut 46, die an der Innenfläche der jeweils benachbarten Seitenwand 38 des Lagerungskopfes 15 vorgesehen sind. Die Führungsnuten 46 erstrecken sich parallel zur Längsachse 18 und somit in Bewegungsrichtung der Betätigungsstange 12.

Um die Freigabestellung des Spannarmes 22 zu erhalten, wird die Betätigungseinrichtung 2 derart betätigt, daß die Betätigungsstange 12 eine weiteströglich in das Gehäuse 3 eingefahrene Position einnimmt. Der Kolben 7 ist dabei weitestmöglich an den hinteren Abschlußdeckel 6 angenähert. Gleichzeitig befindet sich die erste Lagerstelle 25 in der Nähe des vorderen Abschlußdeckels 5.

Um ausgehend hiervor den Spannarm 22 in die aus Fig. 1 ersichtliche Spannstellung zu verschwenken, wird die Betätigungsstange 12 zu einer aus dem Gehäuse 3 ausfahrenden Ausfahrbewegung veranlaßt. Dabei entfernt sich die erste Lagerstelle 25 axial vom vorderen Ende des Gehäuses 3, wobei gleichzeitig der Schwenkhebel 35 eine nach vorne und auswärts gerichtete Schwenkbewegung gemäß Pfeil 47 um die Schwenkachse 17 ausführt, was die zweite Lagerstelle 27 zu einer Bewegung entlang einer Bogenstrecke veranlaßt. Die Fig. 3 zeigt eine Momentaufnahme der Kniehebel-Spannvorrichtung 1 bei ausfahrender Kolbenstange, wobei der Spannarm 22 eine Zwischenposition zwischen der Freigabestellung und der Spannstellung einnimmt.

Der Spannarm 22 hat seine Spannstellung erreicht, wenn die Schwenkeinheit 16 an einer in ihrer Schwenkbahn liegenden und am Lagerungskopf 15 vorgesehenen Anschlagfläche 48 zur Anlage gelangt. Zweckmäßigerweise ist es der Schwenkhebel 35, der seitens der Schwenkeinheit 16 mit der Anschlagfläche 48 zusammenarbeitet. Hierzu ist die Anschlagfläche 48 zweckmäßigerweise an der Innenseite einer sich zwischen den beiden Seitenwänden 38 erstreckenden weiteren Seitenwand 52 des Lagerungskopfes 15 vorgesehen, die der Schwenkachse 17 radial vorgelagert ist und sich neben dem Schwenkhebel 35 erstreckt. Sie stellt zweckmäßigerweise ein weiteres Begrenzungselement des Lagerungskopfes 15 für dessen Innenraum 14 dar. Zweckmäßigerweise befindet sie sich an der dem Spannarm 22 zugewandten Seite des Lagerungskopfes 15. Sie kann Bestandteil der beiden anderen Seitenwände 38 sein.

Bei der Annäherung in die Spannstellung schließt die Längsachse 18 der Betätigungsstange 12 mit der zwischen den beiden Lagerstellen 25, 27 verlaufenden gedachten Verbindungslinie 53 auf der dem Schwenkhebel 35 zugewandten Seite einen ersten Winkel 54 ein, bei dem es sich um einen stumpfen Winkel handelt. Beim weiteren Ausfahren der Längsachse 18 verringert sich der erste Winkel 54 zunehmend, bis zunächst der Schwenkhebel 35 an der Anschlagfläche 48 zur Anlage gelangt und nicht mehr weiter verschwenkt werden kann. Dieser Zustand stellt sich zweckmäßigerweise schon vor Erreichen des Totpunktes der Kniehebelanordnung 32, 33 ein, beim Ausführungsbeispiel also noch bevor der erste Winkel 54 einen rechten Winkel bildet. Zweckmäßigerweise ist die Anordnung so getroffen, daß der Kontakt zwischen der Schwenkeinheit 16 bzw. deren Schwenkhebel 35 und der Anschlagfläche 48 etwa 3 - 5° vor Erreichen des Totpunktes erfolgt, wobei sich als vorteilhaft erwiesen hat, wenn der bis zum Erreichen des Totpunktes noch zurückzulegende Schwenkwinkel des Zwischengliedes 24 etwa 4° beträgt.

Beim ersten Kontakt des Schwenkhebels 35 mit der Anschlagfläche 48 wird die Hauptbelastung aufgenommen. Zu diesem Zeitpunkt hat der Kolben 7 seine vordere Endlage noch nicht erreicht. Die Ausfahrbewegung der Betätigungsstange 12 setzt sich daher noch ein Stück weit fort, wobei die Kniehebelanordnung 34 über den Totpunkt hinwegläuft, so daß aus dem ersten Winkel 54 ein spitzer Winkel von geringfügig unter 90° wird. Diese axiale Endposition der ersten Lagerstelle 25 bzw. der Betätigungsstange 12 wird beispielsweise dadurch definiert, daß der Kolben 7 an der Innenfläche des vorderen Abschlußdeckels 5 zur Anlage gelangt oder die Betätigungsstange 12 mit einer in ihrem Verlagerungsweg liegenden und zweckmäßigerweise am Lagerungskopf 15 vorgesehenen Hubbegrenzungsfläche 55 zur Anlage gelangt. Dieser Zustand liegt in Fig. 1 vor.

Es sind also zweckmäßigerweise zusätzlich zu der mit der Schwenkeinheit 16 zusammenarbeitenden Anschlagfläche 48 mit den linear bewegten Bestandteilen 7, 12 der Betätigungseinrichtung 2 zusammenwirkende Hubbegrenzungsmittel vorhanden, die erst dann wirksam werden, nachdem die Schwenkeinheit 16 bereits an der Anschlagfläche 48 zur Anlage gelangt ist. Diese zweistufige Anschlagfunktion hat eine sehr günstige Kraftverteilung zur Folge, woraus eine reduzierte Beanspruchung der Bestandteile der Kniehebel-Spannvorrichtung 1 und insbesondere deren Betätigungseinrichtung 2 resultiert.

Damit beim Überwinden des Totpunktes keine nachteiligen Verspannungen im Gesamtsystem auftreten, ist beim Ausführungsbeispiel die von der ersten Lagerstelle 25 definierte Gelenkverbindung so ausgeführt, daß eine radiale relative Bewegungsmöglichkeit zwischen dem Zwischenglied 24 und der Betätigungsstange 12 gegeben ist. Diese ist beispielsweise dadurch realisiert, daß der die Führungselemente 45 tragende zweite Lagerbolzen 42 zwar im Zwischenglied 24 radial spielfrei gelagert ist, im Lagerauge 43 jedoch eine gewisse Bewegungsmöglichkeit quer zur Bewegungsrichtung der Betätigungsstange 12 aufweist. Dies kann beispielsweise durch ein entsprechend ausgeführtes Kugellager realisiert werden. Die beim Ausführungsbeispiel von Führungsnuten 46 definierten Führungsbahnen für die Führungselemente 45 sind im Bereich des Totpunktes mit einer seitlichen Ausbuchtung 56 versehen, so daß insgesamt der Totpunkt überwunden werden kann, ohne ein Verklemmen des Zwischengliedes 24 zwischen den beiden Lagerstellen 25, 27 zu riskieren.

Zweckmäßigerweise wird nicht nur die Spannstellung, sondern auch die Freigabestellung des Spannarmes 22 durch eine am Lagerungskopf 15 vorgesehene Anschlagfläche definiert, die nachfolgend als zweite Anschlagfläche 57 bezeichnet sei. Sie befindet sich an der von der Betätigungseinrichtung 2 abgewandten Seite des Bodens 58 des Lagerungskopfes 15, der an die Betätigungseinrichtung 2 angesetzt ist. Dabei befindet sie sich zweckmäßigerweise unmittelbar neben der den Boden 58 durchsetzenden Betätigungsstange 12, die von der zweiten Anschlagfläche 57 konzentrisch umgeben sein kann.

Der zweiten Anschlagfläche 57 zugeordnet ist eine am äußeren Endabschnitt 13 der Betätigungsstange 12 vorgesehene Gegenanschlagfläche 62, die zweckmäßigerweise an einem Radialvorsprung der Betätigungsstange 12 vorgesehen ist, der von einem auf die Betätigungsstange 12 aufgeschraubten Anschlagelement 63 gebildet sein kann. Dessen Position an der Betätigungsstange 12 wird zweckmäßigerweise so gewählt, daß die Gegenanschlagfläche 62 an der zweiten Anschlagfläche 57 zur Anlage gelangt, bevor der Kolben 7 auf den hinteren Abschlußdeckel 6 aufprallt.

## Patentansprüche

1. Kniehebel-Spannvorrichtung, mit einem stirnseitig an einer Betätigungseinrichtung (2) angeordneten Lagerungskopf (15), an dem eine einen Spannarm (22) enthaltende Schwenkeinheit (16) um eine Schwenkachse (17) zwischen einer Freigabestellung und einer Spannstellung verschwenkbar gelagert ist, mit einer in den Lagerungskopf (15) eintauchenden Betätigungsstange (12) der Betätigungseinrichtung (2), ferner mit einem einerseits über eine erste Lagerstelle (25) an der Betätigungsstange (12) und andererseits, mit Abstand zu der Schwenkachse (17), über eine zweite Lagerstelle (27) an der Schwenkeinheit (16) angelenkten Zwischenglied (24), und mit einer am Lagerungskopf (15) vorgesehenen und zur Vorgabe der Spannstellung des Spannarmes (22) dienenden Anschlagfläche (48), die in der Schwenkbahn der Schwenkeinheit (16) liegt und zur Vorgabe der Spannstellung mit der Schwenkeinheit (16) zusammenarbeitet, wobei sie so angeordnet ist, dass die Schwenkeinheit (16) schon kurz vor Erreichen des Totpunktes der Kniehebelanordnung an der Anschlagfläche (48) zur Anlage kommt, **dadurch gekennzeichnet, dass** die Gelenkverbindung im Bereich wenigstens einer der beiden Lagerstellen (25, 27) so ausgeführt ist, dass zumindest beim Durchlaufen des Totpunktes eine radiale relative Bewegungsmöglichkeit zwischen den aneinander angelenkten Teilen gegeben ist.

2. Spannvorrichtung nach Anspruch 1, **dadurch gekennzeichnet, dass** die Schwenkeinheit (16) einen drehfest mit dem Spannarm (22) verbundenen Schwenkhebel (35) aufweist, an dem sich die zweite Lagerstelle (27) befindet und der mit der lagerkopfseitigen Anschlagfläche (48) zusammenarbeitet.

3. Spannvorrichtung nach Anspruch 2, **dadurch gekennzeichnet, dass** der Schwenkhebel (35) drehfest auf einem am Lagerungskopf (15) drehbar gelagerten und die Schwenkachse (17) definierenden Lagerbolzen (36) sitzt, an dem außerdem der Spannarm (22) drehfest fixiert ist.

4. Spannvorrichtung nach Anspruch 2 oder 3, **dadurch gekennzeichnet, dass** der Schwenkhebel (35) im Innern des Lagerungskopfes (15) angeordnet ist.

5. Spannvorrichtung nach Anspruch 4 in Verbindung mit Anspruch 3, **dadurch gekennzeichnet, dass** der Spannarm (22) außerhalb des Lagerungskopfes (15) an dem Lagerbolzen (36) festgelegt ist.

6. Spannvorrichtung nach einem der Ansprüche 1 bis 5, **dadurch gekennzeichnet, dass** die Anschlagfläche (48) an der Innenseite einer sich parallel zur Schwenkachse (17) der Schwenkeinheit (16) erstreckenden und der Schwenkachse (17) radial vorgelagerten Wand (52) des Lagerungskopfes (15) vorgesehen ist.

7. Spannvorrichtung nach einem der Ansprüche 1 bis 6, **dadurch gekennzeichnet, dass** der Kontakt zwischen Schwenkeinheit (16) und Anschlagfläche (48) etwa 3 - 5° vor Erreichen des Totpunktes erfolgt.

8. Spannvorrichtung nach einem der Ansprüche 1 bis 7, **dadurch gekennzeichnet, dass** mit den linear bewegten Bestandteilen (7, 12) der Betätigungseinrichtung (2) zusammenwirkende Hubbegrenzungsmittel (5, 55) vorhanden sind, die wirksam werden, nachdem die Schwenkeinheit (16) an der Anschlagfläche (48) zur Anlage gelangt ist.

9. Spannvorrichtung nach Anspruch 8, **dadurch gekennzeichnet, dass** die Hubbegrenzungsmittel (5, 55) erst nach dem Überschreiten des Totpunktes der Kniehebelanordnung wirksam werden.

10. Spannvorrichtung nach einem der Ansprüche 1 bis 9, **dadurch gekennzeichnet, dass** zur Vorgabe der Freigabestellung eine außerhalb der Betätigungseinrichtung (2) am Lagerungskopf (15) vorgesehene zweite Anschlagfläche (57) vorhanden ist, auf die beim Einfahren der Betätigungsstange (12) eine an dieser vorgesehene Gegenanschlagfläche (62) auflaufen kann.

## Claims

1. Articulated lever tensioning device with, at the front, a mounting head (15) arranged on an operating unit (2), on which a pivot unit (16), including a tensioning arm (22), is mounted to pivot about a pivot axis (17) between a release position and a tensioning position, with an operating rod (12) of the operating unit (2) penetrating into the mounting head (15), and additionally with an intermediate member (24), articulated on the one hand at a first mounting point (25) with the operating rod (12), and on the other hand, set away from the pivot axis (17), at a second mounting point (27) with the pivot unit (16), and with a stop face (48) provided on the mounting head (15) and serving for the pre-setting of the tensioning position of the tensioning arm (22), situated in the path of motion of the pivot unit (16) and cooperating with the pivot unit (16) for the pre-setting of the tensioning position, whereby it is so arranged that the pivot unit (16) comes into contact with the stop face (48) just before reaching the dead centre point of the articulated lever arrangement, **characterized in that** the joint connection in the area of at least one of the two mounting points ( 25, 27) is so designed that, at least on passing through the dead centre point, a radial relative movement is possible between the parts which are articulated with each other.

2. Tensioning device according to claim 1, **characterized in that** the pivot unit (16) has a pivot lever (35) connected to the tensioning arm (22) so as not to rotate with it, on which the second mounting point (27) is situated and which cooperates with the stop face (48) on the side of the mounting head.

3. Tensioning device according to claim 2, **characterized in that** the pivot lever (35) is mounted on a mounting pin so as not to rotate with it, the mounting pin being rotatably mounted on the mounting head (15) and defining the pivot axis (17), in addition the tensioning arm (22) being attached to the mounting pin (36) so as not to rotate with it.

4. Tensioning device according to claim 2 or 3, **characterized in that** the pivot lever (35) is arranged on the inside of the mounting head (15).

5. Tensioning device according to claim 4, in combination with claim 3, **characterized in that** the tensioning arm (22) is fixed on the mounting pin (36) outside the mounting head (15).

6. Tensioning device according to one of claims 1 to 5, **characterized in that** the stop face (48) is provided on the inside of a wall (52) of the mounting head (15) extending parallel to the pivot axis (17) of the pivot unit (16) and placed radially in front of the pivot axis (17).

7. Tensioning device according to one of claims 1 to 6, **characterized in that** the contact between pivot unit (16) and stop face (48) takes place about 3 - 5° before the dead centre point is reached.

8. Tensioning device according to one of claims 1 to 7, **characterized in that** there are stroke limiting means (5, 55) cooperating with the linearly moved components (7, 12) of the operating unit (2), which take effect after the pivot unit (16) has made contact with the stop face (48).

9. Tensioning device according to claim 8, **characterized in that** the stroke limiting means (5, 55) only take effect after the dead centre point of the articulated lever arrangement has been passed.

10. Tensioning device according to one of claims 1 to 9, **characterized in that**, for pre-setting the release position, there is a second stop face (57) provided on the mounting head (15) outside the operating unit (2), against which a counter stop face (62), provided on the operating rod, can come to rest when the operating rod (12) moves down.

## Revendications

1. Dispositif de serrage à genouillère avec une tête de support (15) disposée frontalement sur un dispositif d'actionnement (2) sur laquelle une unité pivotante (16), contenant un bras de serrage (22), est montée de manière à pouvoir pivoter autour d'un axe de pivotement (17) entre une position de desserrage et une position de serrage, avec une tige d'actionnement (12) pénétrant dans la tête de support (15), du dispositif d'actionnement (2), avec en outre un organe intermédiaire (24) articulé d'une part, par un premier point d'appui (25), à la tige d'actionnement (12) et, d'autre part, à distance de l'axe de pivotement (17), par un deuxième point d'appui (27), à l'unité pivotante (16), et avec une surface de butée (48) prévue sur la tête de support (15) et servant à prédéterminer la position de serrage du bras de serrage (22), laquelle se situe dans la trajectoire de pivotement de l'unité pivotante (16) et coopère avec l'unité pivotante (16) pour prédéterminer la position de serrage, et ladite surface de butée est disposée de manière que l'unité pivotante (16) vienne en butée contre la surface de butée (48) déjà juste avant que soit atteint le point mort du dispositif à genouillère, **caractérisé en ce que** la liaison articulée est réalisée dans la zone d'au moins l'un des deux points d'appui (25, 27), de manière qu'au moins lors du passage par le point mort on ait une possibilité de mouvement radial relatif entre les parties articulées l'une à l'autre.

2. Dispositif de serrage selon la revendication 1, **caractérisé en ce que** l'unité pivotante (16) comporte un levier pivotant (35) relié solidairement en rotation au bras de serrage (22), sur lequel se trouve le deuxième point d'appui (27) et qui coopère avec la surface de butée (48) côté tête de support.

3. Dispositif de serrage selon la revendication 2, **caractérisé en ce que** le levier pivotant (35) est calé solidairement en rotation sur un tourillon (36) monté tournant sur la tête de support (15) et définissant l'axe de pivotement (17), tourillon sur lequel le bras de serrage (22) est fixé en outre solidairement en rotation.

4. Dispositif de serrage selon la revendication 2 ou 3, **caractérisé en ce que** le levier pivotant (35) est disposé à l'intérieur de la tête de support (15).

5. Dispositif de serrage selon la revendication 4 en combinaison avec la revendication 3, **caractérisé en ce que** le bras de serrage (22) est fixé à l'extérieur de la tête de support (15) sur le tourillon (36).

6. Dispositif de serrage selon l'une des revendications 1 à 5, **caractérisé en ce que** la surface de butée (48) est prévue sur la face intérieure d'une paroi (52) s'étendant parallèlement à l'axe de pivotement (17) de l'unité pivotante (16) et placée radialement devant l'axe de pivotement (17) de la tête de support (15).

7. Dispositif de serrage selon l'une des revendications 1 à 6, **caractérisé en ce que** le contact entre l'unité pivotante (16) et la surface de butée (48) s'effectue environ 3 à 5° avant que ne soit atteint le point mort.

8. Dispositif de serrage selon l'une des revendications 1 à 7, **caractérisé en ce que** sont prévus des moyens de limitation de course (5, 55) coopérant avec les composants (7, 12) déplacés linéairement du dispositif d'actionnement (2), lesquels moyens opèrent après que l'unité pivotante (16) est venue en butée contre la surface de butée (48).

9. Dispositif de serrage selon la revendication 8, **caractérisé en ce que** les moyens de limitation de course (5, 55) n'opèrent qu'après dépassement du point mort du dispositif à genouillère.

10. Dispositif de serrage selon l'une des revendications 1 à 9, **caractérisé en ce que** pour prédéterminer la position de desserrage, il est prévu une deuxième surface de butée (57) située à l'extérieur du dispositif d'actionnement (2) sur la tête de support (15), sur laquelle, pendant la rentrée de la tige d'actionnement (12), peut passer une contre-surface de butée (62) prévue sur celle-ci.
